# EUROPÄISCHE PATENTSCHRIFT

(11) **EP 0 791 988 B1**
(45) Veröffentlichungstag und Bekanntmachung des Hinweises auf die Patenterteilung: **03.01.2001**
(21) Anmeldenummer: 97102346.0
(22) Anmeldetag: 13.02.1997
(51) Int. Cl.: H01R 39/39

(54) **Kunststoff-Hammerbürstenhalter**
Plastic hammer brush holder
Porte-balai à marteau en matière plastique

(30) Priorität: 26.02.1996 DE 19607196
(43) Veröffentlichungstag der Anmeldung: 27.08.1997
(73) Patentinhaber: SIEMENS AKTIENGESELLSCHAFT, 80333 München (DE)
(72) Erfinder: Drexlmaier, Thomas, 97076 Würzburg (DE)

(56) Entgegenhaltungen:
- DE-U- 9 316 543
- DE-U- 9 413 421
- GB-A- 2 018 044

## Beschreibung

Die Erfindung bezieht sich auf einen Kunststoff-Hammerbürstenhalter gemäß Patentanspruch 1.

Durch die EP-A2-0 684 670 bzw. die DE-C3-28 14 009 ist ein Kunststoff-Hammerbürstenhalter in Form eines Schwenkarms für eine elektrische Maschine, insbesondere einen Kommutatormotor bekannt. Der bekannte Kunststoff-Hammerbürstenhalter ist an seinem einen Schwenkarm-Ende mit einer angeformten Schwenklagerung in Form einer motorstatorseitigen Schneide schwenkbar gelagert und nimmt an seinem anderen Schwenkarm-Ende in einer Bürstenaufnahme eine einsteckbare Kohlebürste auf, die gegen die Lamellenoberfläche eines Kommutators angedrückt wird. Im bekannten Fall ist die kastenförmige Bürstenaufnahme an dem einen Schwenkarm-Ende mit der Schwenklagerung an dem anderen Schwenkarm-Ende durch einen Mittelsteg verbunden, der bürstenseitig in die zu ihm quer verlaufende eine Seitenquerwand der kastenförmigen Bürstenaufnahme mündet.

Es hat sich gezeigt, daß bei starken Wärme- und/oder Druckbelastungen die auf den Verbindungssteg einwirkenden Momentenkräfte zu einer Verformung der mit dem Verbindungssteg befestigten Seitenquerwand der kastenförmigen Bürstenaufnahme führen und dadurch die sichere Halterung und winkelkonstante Anstellung der Kohlebürste zur Lamellenoberfläche des Kommutators gefährdet sein kann.

Der Erfindung liegt die Aufgabe zugrunde, einen fertigungs- und herstellungstechnisch einfachen und leichten Kunststoff-Hammerbürstenhalter zu schaffen, der auch bei größeren Druck- und/oder Wärmebelastungen einen konstanten Anstellwinkel zur beschliffenen Kommutatorlamellen- bzw. Schleifringfläche gewährleistet. Die Lösung dieser Aufgabe gelingt durch die Lehre des Anspruchs 1; vorteilhafte Ausgestaltungen der Erfindung sind jeweils Gegenstand der Unteransprüche.

Bei dem erfindungsgemäßen Kunststoff-Hammerbürstenhalter werden die auf den Verbindungssteg einwirkenden Kräfte von den verformungsempfindlichen Seitenquerwänden der kastenförmigen Bürstenaufnahmen ferngehalten und stattdessen in die in gleicher Richtung wie der Verbindungssteg verlaufenden und dadurch verformungsunempfindlichen Seitenlängswände der kastenförmigen Bürstenaufnahme eingeleitet; ein derartiger Hammerbürstenhalter gewährleistet dadurch trotz vorteilhaft geringer Massenträgheit eine hohe Festigkeit mit konstantem Ansteckwinkel der in ihm gehalterten Bürste.

Durch eine ähnliche Spreizung des Verbindungssteges auch an dem schwenklagerungsseitigen Ende können auf eine massive durchgehende Schwenklagerungsschneide verzichtet und stattdessen an den Spreizenden in gegenseitigem Abstand lediglich zwei massekleinere Einzel-Schwenklager vorgesehen werden, in welche die auf den Verbindungssteg einwirkenden Kräfte eingeleitet werden und die aufgrund ihres Abstandes gleichzeitig die Kippsicherheit des Hammerbürstenhalters in seiner statorseitigen Gegenlagerung verbessern.

Die Erfindung sowie weitere vorteilhafte Ausgestaltungen der Erfindung gemäß Merkmalen der Unteransprüche werden im folgenden anhand schematisch dargestellter Ausführungsbeispiele in der Zeichnung näher erläutert; darin zeigen:
- FIG 1-5: in verschiedenen Ansichten bzw. Schnittbildern eine erste erfindungsgemäße Ausführung eines Kunststoff-Hammerbürstenhalters;
- FIG 6-10: in verschiedenen Ansichten bzw. Schnittbildern eine zweite Ausführung eines erfindungsgemäßen Kunststoff-Hammerbürstenhalters;
- FIG 11-13: zeigen einen bekannten Kunststoff-Hammerbürstenhalter, von dem in vorliegender Erfindung ausgegangen wird.

FIG 11 zeigt einen montagefertigen, mit sämtlichen Bauteilen bestückten Hammerbürstenhalter in Form eines einstückigen Kunststoff-Spritzgußteils mit einer kastenförmigen Bürstenaufnahme 1 an seinem einen Schwenkarm-Ende und einer durchgehenden Schneiden-Schwenklagerung 2 an seinem anderen Schwenkarm-Ende, mit einem mittigen, die kastenförmige Bürstenaufnahme 1 mit der Schwenklagerung 2 verbindenen Verbindungssteg 3 sowie mit einer auf der Rückenoberseite des Kunststoff-Spritzgußteils gehaltenen Entstördrossel 5;6 und an deren Unterseite in die kastenförmige Bürstenaufnahme 1 eingesteckter Bürste 4.

FIG 12 zeigt die untere Seite des noch unbestückten Kunststoff-Spritzgußteils des Hammerbürstenhalters gemäß FIG 11.

FIG 13 zeigt ein Schnittbild durch das ebenfalls noch unbestückte Kunststoff-Spritzgußteil des Hammerbürstenhalters gemäß Schnittverlauf XIII-XIII in FIG 11.

Wie insbesondere aus FIG 12 ersichtlich, sind die Schwenklagerung 2 als massive durchgehende Schneidenlagerung und der Verbindungssteg 3 jeweils mittig an diese Schneidenlagerung einerseits und an die eine Seitenquerwand 1.3 der kastenförmigen Bürstenaufnahme 1 mit ihren beiden gegenüberliegenden Seitenquerwänden 1.3 bzw.1.4 und ihren Seitenlängswänden 1.1;1.2 andererseits ausgebildet. In die nach unten offene kastenförmige Bürstenaufnahme 1 ist die Bürste 4 mit an ihrem oberen Einsteckende kontaktierter äußerer Anschlußleitung 7 kraftschlüssig eingesteckt; die um einen Eisenkern 6 gewickelte Drosselspule 5 der Entstördrossel 5;6 wird in fertigungs- und insbesondere montagetechnisch einfacher Weise dadurch auf dem - wie aus FIG 13 ersichtich - wannenförmigen Bürstenrücken fixiert, daß sie mit ihren Anschlußenden 5.1;5.2 in je eine von an das Kunststoff-Spritzgußteil angespritzten Klemmhalterungen 1.5 bzw.2.3 bei der Montage eingesteckt ist.

FIG 1-5 zeigen eine erste Ausführung eines erfindungsgemäßen Kunststoff-Hammerbürstenhalters, wobei zur deutlicheren Darstellung die Bestückung mit einer Bürste und einer Entstördrossel weggelassen ist. FIG 1 zeigt das aus der kastenförmigen Bürstenaufnahme 1 an dem einen Schwenkarm-Ende, der Schwenkarmlagerung 2 an dem anderen Schwenkarm-Ende und dem die Bürstenaufnahme 1 mit der und Schwenklagerung 2 verbindenden Verbindungssteg 3 bestehende einstückige Kunststoff-Spritzgußteil in seiner Unteransicht, FIG 2 in einer Seitenansicht, FIG 3 im Schnittverlauf III-III gemäß FIG 1, FIG 4 in seiner rückenseitigen Draufsicht und FIG 5 im Schnittverlauf V-V gemäß FIG 3. Erfindungsgemäß ist der Verbindungssteg 3 als dünnwandiger Mittelsteg mit in Gabeln 3.1;3.2 bzw.3.3;3.4 gespreiztem einen Ende ausgebildet, wobei diese bürstenseitigen Gabeln 3.1;3.2 nicht in der der äußeren Seitenquerwand 1.4 gegenüberliegenden Seitenquerwand 1.3 der kastenförmigen Bürstenaufnahme 1 sondern in den beiden, im wesentlichen parallel zu dem Verbindungssteg 3 verlaufenden Seitenlängswänden 1.1 bzw.1.2 münden; dadurch wird die Seitenquerwand 1.3 der kastenförmigen Bürstenaufnahme 1 in vorteilhafter Weise von Verformungen durch die Belastung des Verbindungssteg 3 freigehalten, so daß eine in die kastenförmige Bürstenaufnahme 1 eingesteckte Bürste unter sämtlichen Belastungsverhältnissen sicher und in konstantem Anstellwinkel zur von ihr beschliffenen Lamellenfläche eines Kommutators oder eines Schleifringes gehalten ist.

Gemäß einer weiteren, in gleichartiger Figurenfolge dargestellten erfindungsgemäßen Ausgestaltung entsprechend FIG 6-10 mündet der Verbindungssteg 3 auch an seinem anderen Ende gespreizt mit Gabeln 3.3;3.4 in zwei seitlich im Abstand zueinander angeordneten Einzel-Schwenklagern 2.1;2.2; durch die Einleitung der Belastungen des Verbindungssteges 3 über die Gabeln 3.3 bzw.3.4 in die seitlichen Einzel-Schwenklager 2.1 bzw.2.2 kann auf eine durchgehende massive Schneidenlagerung verzichtet werden, die dann notwendig ist, wenn - wie im bekannten Fall gemäß FIG 11-13 - der Verbindungssteg mittig in der Schwenklagerung 2 mündet und die Kräfte als Querkräfte von der Schwenklagerung aufgenommen werden müssen. Durch die Reduzierung der Schwenklagerung auf zwei seitliche, gegeneinander beabstandete Einzel-Schwenklager 2.1 bzw.2.2 läßt sich nicht nur die Massenträgheit des gesamten Kunststoff-Spritzgußteils vorteilhaft reduzieren sondern auch die Kippsicherheit des Hammerbürstenhalters in seiner statorseitigen Gegenlagerung verbessern.

Wie aus FIG 5 bzw. FIG 10 ersichtlich, ist nach einer Ausgestaltung der Erfindung der Verbindungssteg 3 an seiner Rücken-Oberseite in Form einer Wanne mit seitlichen Wannen-Wandteilen 3.5;3.6 derart erweitert, daß eine Einsteckaufnahme für die Entstördrossel 5;6 entsteht; durch die in der Tiefe V-förmige Ausbildung zwischen den Gabeln 3.1;3.2 bzw.3.3;3.4 gemäß FIG 10 läßt sich zusätzlich in vorteilhafter Weise durch Einsenken der Entstördrossel 5;6 die Bauhöhe des Hammerbürstenhalters vorteilhaft vermindern.

In insbesondere für die Herstellung eines einstückigen Kunststoff-Spritzgußteils fertigungstechnisch und im Sinne einer geringen Massenträgheit vorteilhafter Weise sind sämtliche Wandteile sowohl der kastenförmigen Bürstenaufnahme 1 als auch des Verbindungssteges 3 mit seinen Gabeln und seiner rückenseitigen Wanne nicht nur relativ dünn sondern auch im wesentlichen mit gleicher Wandstärke ausgeführt.

Wie bereits bei der bekannten Ausführung gemäß FIG 11-13 vorgesehen, sind an das einstückige Kunststoff-Spritzgußteil Einstecknasen 1.5 bzw.2.3 mitangeformt, in die Wicklungsenden 5.1;5.2 der Drosselwicklung 5 im Sinne einer einfachen Einsteckhalterung eindrückbar sind. Zum Andruck des Hammerbürstenhalters über die Kohlebürste 4 an einen hier nicht dargestellten beschliffenen Kommutator bzw. Schleifring dienen in der Regel Federelemente, die in Einhängeöffnungen 3.7 des Verbindungssteges 3 mit ihrem einen Ende eingehängt werden.

## Patentansprüche

1. Kunststoff-Hammerbürstenhalter in Form eines Schwenkarms für eine elektrische Maschine, insbesondere Kommutatormotor, mit einer kastenförmigen Bürstenaufnahme (1) an seinem einen Schwenkarm-Ende und zumindest einer Schwenklagerung (2) an seinem anderen Schwenkarm-Ende, dadurch gekennzeichnet, daß der Kunststoff-Hammerbürstenhalter, mit einem die Schwenklagerung (2) mit der kastenförmigen Bürstenaufnahme (1) verbindenden dünnwandigen Verbindungssteg (3) aufweist, der zumindest an seinem einen Ende gespreizt in die im wesentlichen zu dem Verbindungssteg (3) parallel verlaufenden Seitenlängswände (1.1 bzw.1.2) der kastenförmigen Bürstenaufnahme (1) mündet.

2. Kunststoff-Hammerbürstenhalter nach Anspruch 1 mit einem Verbindungssteg (3), der auch an seinem anderen Ende gespreizt jeweils in einem seitlich zum dem Verbindungssteg (3) im Sinne einer Zweipunktlagerung angeordneten Einzel-Schwenklager (2.1 bzw.2.2) mündet.

3. Kunststoff-Hammerbürstenhalter nach Anspruch 1 und/oder 2 mit einem Verbindungssteg (3) in Form eines Mittelsteges, der an seinem einen Ende bzw. an seinem anderen Ende nach Art einer Gabel (3.1;3.2 bzw.3.3;3.4) gespreizt jeweils in der kastenförmigen Bürstenaufnahme (1) bzw. in den Einzel-Schwenklagern (2.1 bzw.2.2) mündet.

4. Kunststoff-Hammerbürstenhalter nach zumindest einem der vorhergehenden Ansprüche mit einem Verbindungssteg (3), der an seiner Oberseite nach Art einer Wanne (3.5;3.6) und im Sinne einer Einleg- bzw. Einsteckaufnahme für eine Entstördrossel (5;6) ausgebildet ist.

5. Kunststoff-Hammerbürstenhalter nach Anspruch 4 mit einem Verbindungssteg (3), der im Bereich zwischen den Gabeln (3.1;3.2 bzw.3.3;3.4) nach Art einer Wanne (3.5;3.6) ausgebildet ist.

6. Kunststoff-Hammerbürstenhalter nach zumindest einem der vorhergehenden Ansprüche, wobei die Bürsterhalterung (1), die Schwenklagerung (2) sowie der Verbindungssteg (3) Teile eines einstückigen Kunststoff-Spritzgußteils sind.

7. Kunststoff-Hammerbürstenhalter nach zumindest einem der vorhergehenden Ansprüche, insbesondere nach Anspruch 6, mit etwa gleichen Wandstärken für die kastenförmige Bürstenaufnahme (1) bzw. den Verbindungssteg (3) bzw. die nach Art einer Wanne (3.5;3.6) ausgebildete Einleg- bzw. Einsteckaufnahme für eine Entstördrossel (5).

8. Kunststoff-Hammerbürstenhalter nach zumindest einem der vorhergehenden Ansprüche mit einer kastenförmigen Bürstenaufnahme (1) in Form eines bürstenseitig offenen, mit einer Einsteckaufnahme für eine Bürste (4), versehenen Bürstenkastens (1.1-1.4).

9. Kunststoff-Hammerbürstenhalter nach zumindest einem der vorhergehenden Ansprüche mit an seinem einen bzw. an seinem anderen Schwenkarm-Ende vorgesehenen, insbesondere einstückig mitangeformten, Befestigungstaschen (1.5;2.3) zur Einsteckhalterung von Wicklungsenden einer auf dem Schwenkarm-Rücken angeordneten Entstördrossel (5;6).

10. Kunststoff-Hammerbürstenhalter nach zumindest einem der vorhergehenden Ansprüche mit einen Verbindungssteg (3) mit einer Aufnahme, insbesondere einer Einhängeöffnung (3.7), für eine Bürstenandruckfeder.

## Claims

1. Plastic hammer-type brush holder in the form of a pivoted arm for an electric machine, in particular a commutator motor, having a box-shaped brush receptacle (1) on one end of its pivoted arm and at least one pivoted bearing arrangement (2) on the other end of its pivoted arm, characterized in that the plastic hammer-type brush holder has a thin-walled connecting web (3) which connects the pivoted bearing arrangement (2) to the box-shaped brush receptacle (1) and which, at least at one end, leads in a spread fashion into the lateral longitudinal walls (1.1 and 1.2, respectively) on the box-shaped brush receptacle (1), which extend essentially parallel to the connecting web (3).

2. Plastic hammer-type brush holder according to Claim 1, having a connecting web (3) which at its other end also respectively leads in a spread fashion into an individual pivoted bearing (2.1 and 2.2, respectively) arranged laterally relative to the connecting web (3) as a two-point bearing.

3. Plastic hammer-type brush holder according to Claim 1 and/or 2, having a connecting web (3) in the form of a middle web which at one end and at its other end respectively leads in a spread fashion in the manner of a fork (3.1; 3.2 and 3.3; 3.4, respectively) into the box-shaped brush receptacle (1) and, respectively, into the individual pivoted bearings (2.1 and 2.2, respectively).

4. Plastic hammer-type brush holder according to at least one of the preceding claims, having a connecting web (3) which is constructed on its top side in the manner of a trough (3.5; 3.6) and has an insertion receptacle or plug-in receptacle for an interference-suppression inductor (5; 6).

5. Plastic hammer-type brush holder according to Claim 4, having a connecting web (3) which is constructed in the region between the forks (3.1; 3.2 and 3.3; 3.4, respectively) in the manner of a trough (3.5; 3.6).

6. Plastic hammer-type brush holder according to at least one of the preceding claims, in which the brush holder (1), the pivoted bearing arrangement (2) and the connecting web (3) are parts of an integrated plastic injection-moulded part.

7. Plastic hammer-type brush holder according to at least one of the preceding claims, in particular Claim 6, having approximately equal wall thicknesses for the box-shaped brush receptacle (1) and the connecting web (3) respectively and the insertion or plug-in receptacle, constructed in the manner of a trough (3.5; 3.6), for an interference-suppression inductor (5).

8. Plastic hammer-type brush holder according to at least one of the preceding claims, having a box-shaped brush receptacle (1) in the form of a brush box (1.1-1.4) which is open on the box side and provided with a plug-in receptacle for a brush (4).

9. Plastic hammer-type brush holder according to at least one of the preceding claims, having fastening pockets (1.5; 2.3) which are provided at one end and at the other end of its pivoted arm, in particular in an integrally formed fashion in one piece, and which serve to hold in a plug-in fashion winding ends of an interference-suppression inductor (5; 6) arranged on the back of the pivoted arm.

10. Plastic hammer-type brush holder according to at least one of the preceding claims, having a connecting web (3) having a receptacle, in particular a suspension opening (3.7) for a brush press-on spring.

## Revendications

1. Porte-balai à marteau en matière plastique en forme d'un bras basculant pour une machine électrique, notamment un moteur à collecteur, comportant un dispositif (1) de réception de balai en forme de boîte à l'une de ses extrémités de bras basculant et au moins un support (2) basculant à son autre extrémité de bras basculant, caractérisé en ce que le porte-balai à marteau en matière plastique comporte une réglette (3) de liaison à paroi mince, qui relie le support (2) basculant au dispositif (1) de réception de balai en forme de boîte et qui débouche au moins à l'une de ses extrémités, en étant écartée, dans les parois (1.1 et 1.2) longitudinales latérales, s'étendant sensiblement parallèlement à la réglette (3) de liaison, du dispositif (1) de réception de balai en forme de boîte.

2. Porte-balai à marteau en matière plastique suivant la revendication 1, comportant une réglette (3) de liaison qui débouche aussi à son autre extrémité, en étant écartée, chaque fois dans un palier (2.1 et 2.2) basculant individuel monté latéralement par rapport à la réglette (3) de liaison en vue de réaliser un support en deux points.

3. Porte-balai à marteau en matière plastique suivant la revendication 1 et/ou 2, comportant une réglette (3) de liaison en forme d'une réglette centrale qui débouche à l'une de ses extrémités et à son autre extrémité, en étant écartée à la façon d'une fourche (3.1 ; 3.2 et 3.3 ; 3.4) respectivement dans le dispositif (1) de réception de balai en forme de boîte et dans les paliers (2.1 et 2.2) basculants individuels.

4. Porte-balai à marteau en matière plastique suivant au moins l'une des revendications précédentes, comportant une réglette (3) de liaison qui est réalisée sur sa face supérieure à la façon d'une cuvette (3,5 ; 3.6) et en vue de former un dispositif de réception pour y introduire ou y enfiler une bobine (5 ; 6) antiparasite.

5. Porte-balai à marteau en matière plastique suivant la revendication 4, comportant une réglette (3) de liaison qui est conformée dans la zone entre les fourches (3.1 ; 3.2 et 3.3 ; 3.4) à la façon d'une cuvette (3.5 ; 3.6).

6. Porte-balai à marteau en matière plastique suivant au moins l'une des revendications précédentes, la fixation (1) du balai, le support (2) basculant ainsi que la réglette (3) de liaison faisant partie d'une pièce en matière plastique d'un seul tenant moulée par injection.

7. Porte-balai à marteau en matière plastique suivant au moins l'une des revendications précédentes, notamment suivant la revendication 6, comportant des épaisseurs de paroi à peu près égales pour le dispositif (1) de réception de balai en forme de boîte et la réglette (3) de liaison et le dispositif de réception, réalisé à la façon d'une cuvette (3.5 ; 3.6), pour introduire ou enfiler une bobine (5) antiparasite.

8. Porte-balai à marteau en matière plastique suivant au moins l'une des revendications précédentes, comportant un dispositif (1) de réception de balai en forme de boîte ayant la forme d'une boîte (1.1 à 1.4) de balai ouverte côté balai et munie d'un dispositif de réception pour y enfiler un balai (4).

9. Porte-balai à marteau en matière plastique suivant au moins l'une des revendications précédentes, comportant à l'une de ses extrémités de bras basculant et à l'autre de ses extrémités de bras basculant des poches (1.5 ; 2.3) de fixation qui y sont formées d'un seul tenant pour la fixation par enfilage d'extrémités de l'enroulement d'une bobine (5 ; 6) antiparasite montée à l'arrière du bras basculant.

10. Porte-balai à marteau en matière plastique suivant au moins l'une des revendications précédentes, comportant une réglette (3) de liaison ayant un dispositif de réception, notamment une ouverture (3.7) de suspension, pour un ressort pour l'application du balai.
